# EUROPÄISCHE PATENTSCHRIFT

(11) **EP 0 069 819 B1**
(45) Veröffentlichungstag und Bekanntmachung des Hinweises auf die Patenterteilung: **29.04.1987**
(21) Anmeldenummer: 82101369.5
(22) Anmeldetag: 24.02.1982
(51) Int. Cl.: H01H 33/91

(54) **Druckgasschalter**
Gas blast circuit breaker
Disjoncteur à gaz comprimé

(30) Priorität: 09.07.1981 CH 4507/81
(43) Veröffentlichungstag der Anmeldung: 19.01.1983
(73) Patentinhaber: Sprecher Energie AG, CH-5036 Oberentfelden (CH)
(72) Erfinder: Sturzenegger, Christian, Dr., CH-5430 Wettingen (CH); Schütz, Willi, CH-5033 Buchs (CH); Aeschbach, Bruno, CH-5734 Reinach (CH); Aeschbach, Heinz, CH-5734 Reinach (CH)
(74) Vertreter: Patentanwälte Schaad, Balass, Menzl & Partner AG

## Beschreibung

Die Erfindung betrifft einen Druckgasschalter der im Oberbegriff des Patentanspruches 1 genannten Art.

Ein solcher Druckgasschalter ist aus der GB-A-2034 121 bekannt. Bei dem bekannten Schalter dient jener Endbereich des äusseren Zylinders, der die Blasdüse trägt, zugleich als beweglicher Nennstromkontakt. Um von diesem äusseren Zylinder den Strom abzunehmen, ist ein Kranz von den äusseren Zylinder umgebenden, federnden Kontaktfinger vorgesehen. Dieser Kranz bestimmt im wesentlichen den quer zur Schalterachse erforderlichen Raumbedarf der aktiven Schalterbestandteile innerhalb des Schaltergehäuses. Bedenkt man, dass man bei solchen Schaltern bestrebt ist, den Rauminhalt des Pumpraumes in Einschaltstellung möglichst gross zu gestalten, um möglichst viel Löschgas verfügbar zu haben, ohne indessen den Schalthub und damit den Pumphub und mit diesem die erforderliche Antriebsleistung zu vergrössern, kann dieser Bestrebung unter anderen Dingen dadurch Rechnung getragen werden, den Durchmesser des äusseren Zylinders zu vergrössern. Weil beim bekannten Schalter dieser äussere Zylinder noch vom Kontaktfingerkranz umgeben ist, ergäbe sich ein noch grösserer, quer zur Schalterachse gemessener Raumbedarf im Schaltergehäuse.

Ausserdem hat der axiale Durchlass im beweglichen Kontaktstück des bekannten Schalters die Form einer Sackbohrung, von deren Boden radiale Durchlässe ausgehen, die in einen Ausblasraum ausmünden, der auf der dem Pumpraum abgekehrten Seite des Pumpkolbens angeordnet ist. Diese Ausbildung hemmt das Abströmen der Schaltgase durch das bewegliche Kontaktstück hindurch, namentlich in jener Phase eines Ausschalthubes, in der das bewegliche Kontakstück sich bereits vom festen Kontaktstück getrennt hat, dieses aber die Blasdüse noch verschlossen hält.

Bei diesem Stand der Technik ist die Aufgabe der Erfindung, einen Druckgasschalter der eingangs genannten Art derart auszubilden, dass der Rauminhalt des Pumpraumes möglichst gross gestaltet werden kann, ohne den quer zur Schalterachse erforderlichen Raumbedarf im Schaltergehäuse zu vergrössern, wobei das bei einem Ausschalthub aus dem Pumpraum ausgestossene Löschgas nach Beblasung des Schaltlichbogens möglichst unbehindert durch den axialen Durchlass im beweglichen Kontaktstück abfliessen kann.

Diese Aufgabe ist gemäss der Erfindung dadurch gelöst, dass der vorgeschlagene Druckgasschalter die im Kennzeichen des Patentanspruches 1 angegebenen Merkmale aufweist. Dadurch erfolgt einerseits die Stromabnahme nicht mehr vom äusseren Durchmesser des äusseren Zylinders und andererseits können die Schaltgase (nach Beblasung des Schaltlichtbogens) im wesentlichen geradlinig abströmen.

Ausgestaltungen der Erfindung sind in den abhängigen Ansprüchen angegeben.

Die Erfindung ist nachstehend anhand der Zeichnung rein beispielsweise näher beschrieben. Es zeigt:
Fig. 1 einen schematischen Axialschnitt durch die im vorliegenden Zusammenhang wesentlichen Bestandteile eines Druckgasschalters, links in Einschalt-, rechts in . Ausschaltstellung, und
Fig. 2 einen Schnitt gemäss der Linie 11 - II der Fig. 1 (in Einschaltstellung).

In einem nicht dargestellten, gekapselten, ein Löschgas, beispielsweise SF₆ enthaltenden Schaltergehäuse ist ein Satz 10 fester Kontaktstücke angeordnet. Dieser Satz 10 weist ein festes, im vorliegenden Beispiel rohrförmiges Abreisskontaktstück 11 auf, das von einem koaxialen, rohrförmigen, an seinem freien Ende mit Kontaktfingern 12 versehenen Leistungskontaktstück 13 umgeben ist. In Einschaltstellung (Fig. 1 links) verschliesst das Abreisskontaktstück 11 eine Blasdüse 14 aus einem elektrischen Isoliermaterial und greift in ein mit einem axialen Durchlass 15 versehenes, bewegliches Abreiss-Kontaktstück 16.

Die Blasdüse 14 ist an ihrem einlasseitigen Ende an einem äusseren, elektrisch leitenden Zylinder 17 befestigt. Zu diesem Zweck ist etwa auf halber Höhe der äusseren Mantelfläche des äusseren Zylinders 17 eine Schulter 18 angeformt, auf der mittels Bolzen 19 ein den äusseren Zylinder 17 umgebendes, bewegliches Leistungskontaktstück 20 festgeschraubt ist. Dieses Leistungskontaktstück 20 übergreift in der Art einer Überwurfmutter das einlasseitige Ende der Blasdüse 14 und klemmt diese somit auf der oberen Stirnseite des äusseren Zylinders 17 fest. Ebenso wirkt das Kontaktstück 20 in Einschaltstellung mit den Kontaktfingern 12 zusammen.

Das bewegliche Abreisskontaktstück 16 ist auf nicht näher dargestellte Weise, z.B. durch Verschraubung, an der oberen Stirnseite eines inneren Zylinders 21 befestigt, der koaxial zum äusseren Zylinder 17 ist. Die beiden Zylinder 21 und 17 begrenzen somit in radialer Richtung einen mantelraumförmigen Pumpraum 23, in dem ein ringförmiger, gegen die Zylinder 17 und 21 abdichtender Pumpkolben 24 angeordnet ist, über welchen die beiden Zylinder 17 und 21 verschiebbar sind.

Der innere und der äussere Zylinder 21 bzw. 17 sind ausschliesslich an ihren dem Kontaktstück 16 bzw. der Blasdüse 14 abgekehrten Enden durch einen im wesentlichen ringförmigen Boden 22 miteinander verbunden. An diesem Boden 22 sind - beim vorliegenden Beispiel deren drei Durchführungsstutzen 25 angeformt, die in gleichmässigen Winkelabständen verteilt sind. Jeder der Durchführungsstutzen 25 weist eine durchgehende Führungsbohrung 26 auf (vergleiche auch Fig. 2). Durch jede Führungsbohrung 26 führt eine obernends am Pumpkolben 24 verankerte Säule 27. Jede Säule 27 weist eine einerends an der dem Pumpraum 23 abgekehrten Seite des Pumpkolbens 24 und andernends an einem leitenden, ortsfest angeordneten Anschlussteil 28 abgestütze Hülse 29 aus einem elektrisch leitenden Material auf, welche Hülse 29 mittels eines diese durchsetzenden Zugbolzens 30 zwischen dem Anschlussteil 28 und dem Pumpkolben 24 verspannt ist. Jede Führungsbohrung 26 ist mit einem an der Aussenseite der Hülse 29 angreifenden Schleifkontakt 31 versehen, so dass eine einwandfreie, elektrische Verbindung zwischen dem Anschlussteil 28 einerseits und dem Kontaktstück 16 (über den Zylinder 21) sowie dem Kontaktstück 20 (über den Zylinder 17) andererseits gewährleistet ist. Im Boden 22 sind ausserdem eine Anzahl Lüftungslöcher 37 vorhanden, die bei einem Ausschalthub die Bildung eines die Hubbewegung hemmenden Vakuums auf der dem Pumpraum 23 abgekehrten Seite des Pumpkolbens 24 verhindern.

Der Zylinder 21 umschliesst einen von dem axialen Durchlass 15 im Kontaktstück 16 ausgehenden Ausblaskanal 32. An der Innenseite des inneren Zylinders 21 sind mehrere Tragrippen 33 angeformt, die sich radial nach innen durch den Ausblaskanal 32 erstrecken und mit einem nabenförmigen Befestigungsteil 34 verbunden sind, das seinerseits am Ende einer Antriebstange 35 befestigt ist. Die Antriebsstange 35 ist verschiebbar durch eine zentrale Bohrung 36 im Anschlussteil 28 geführt und an einen nicht dargestellten Schalterantrieb gekoppelt.

Die Vorteile des beschriebenen Schalters sind evident. Das bei einem Ausschalthub durch den Pumpkolben 24 aus dem Pumpraum 23 verdrängte oder ausgestossene Löschgas kann in ungestörter Strömung in die Blasdüse 14 gelangen und hier den zwischen den nach den Leistungskontaktstücken 13,20 ausser Eingriff gelangenden Abreisskontaktstücken 11 und 16 brennenden Schaltlichtbogen beblasen. Beim beschriebenen Schalter ist es ausserdem möglich, den äusseren Zylinder 17, den Boden 22, den inneren Zylinder 21, die Tragrippen 33 und das Befestigungsstück 34 als ein einziges Metall-Guss-Stück herzustellen, was die Herstellungskosten erheblich vermindert. Schliesslich ist die Führung der beweglichen Schalterteile durch die mehreren Stützsäulen 27 ₕ- -sser gewährleistet, als wenn dies an einem zentralen, den Pumpkolben abstützenden und die Antriebsstange aufnehmenden Rohr geschehen würde. Schliesslich steht jenem Teil der erhitzten Löschgase, der durch den axialen Durchlass 15 entweicht, ein grösserer Abströmquerschnitt, nämlich der Abströmkanal 32, zur Verfügung, was eine raschere Abkühlung der erhitzten Löschgase zur Folge hat.

## Patentansprüche

1. Druckgasschalter mit einem beweglichen, einen axialen Durchlass (15) aufweisenden Kontaktstück (16) und mit einer dieses umgebenden und mit diesem mitbeweglichen Blasdüse (14), welche in Einschaltstellung durch ein festes, mit dem beweglichen Kontaktstück (16) in Eingriff stehendes Kontaktstück (11) verschlossen ist und welche einlasseitig an einen bei einem Ausschalthub unter Druck setzbaren Pumpraum (23) angeschlossen ist, der seinerseits mantelraumartig ausgebildet und durch einen inneren, das bewegliche Kontaktstück (16) tragenden und einen Ausblaskanal (32) umschliessenden Zylinder (21), sowie einen äusseren, die Blasdüse (14) tragenden Zylinder (17) begrenzt ist, wobei beide Zylinder (17, 21) über einen ortsfest abgestützten, ringförmigen Pumpkolben (24) verschiebbar sind und ausschliesslich an ihren der Blasdüse (14) abgekehrten Enden durch einen ringförmigen Boden (22) miteinander verbunden sind, in welchem wenigstens zwei Bohrungen (26) vorhanden sind, durch die sich je eine den Pumpkolben (24) abstützende, ortsfest verankerte Säule (27) erstreckt, dadurch gekennzeichnet, dass jede Bohrung (26) mit einem elektrischen Schleifkontakt (31) versehen ist, der die elektrisch leitende Säule (27) umgreift, und dass der Ausblaskanal (32) axial durchgehend ist und von Befestigungselementen (33, 34) radial durchsetzt ist, welche den inneren Zylinder (21) an eine Antriebsstange (35) koppeln.

2. Druckgasschalter nach Anspruch 1, dadurch gekennzeichnet, dass die Befestigungselemente (33, 34) vom inneren Zylinder (21) radial nach innen ragende Rippen (33) und ein von den Rippen getragenes Nabenstück (34) aufweisen, das seinerseits an der Antriebsstange (35) befestigt ist.

3. Druckgasschalter nach Anspruch 2, dadurch gekennzeichnet, dass der äussere Zylinder (17), der ringförmige Boden (22), der innere Zylinder (21), die Rippen (33) und das Nabenstück (34) einstückig ausgebildet sind.

4. Druckgasschalter nach Anspruch 1, dadurch gekennzeichnet, dass jede Säule (27) eine elektrisch leitende, aussere Hülse (29) aufweist, die mittels eines Zugbolzens (30) zwischen dem Pumpkolben (24) und einem ortsfesten Anschlussteil (28) verspannt ist.

## Claims

1. Gas-blast switch having a movable contact piece (16) with an axial passageway (15) and a blast nozzle (14) surrounding the movable contact piece (16) and movable therewith, the blast nozzle (14) in the closed position of the switch being closed by a fixed contact piece (11) in engagement with the movable contact piece (16) and having its inlet side connected to a pump space (23), which, during an opening stroke, is being pressurized, the pump space (23) having the shape of a jacket space delimited by an inner cylinder (21) carrying the movable contact piece (16) and enclosing an exhaust channel (32) and by an outer cylinder (17) carrying the blast nozzle (14), both cylinders (17, 21) being movable with respect to a stationarily supported, annular pump piston (24) and being mutually connected exclusively at their ends remote from the blast nozzle (14) by means of an annular bottom (22), in which there are provided at least two bores (26), through each of which a stationarily supported column (27) supporting the pump piston (24) extends, characterized in that each of the bores (26) is provided with an electrical slide contact (31) surrounding the electrically conductive column (27), and that the exhaust channel (32) is an axially through channel which is radially traversed by fastening elements (33, 34) which connect the inner cylinder (21) to a driving rod (35).

2. Gas-blast switch according to claim 1, characterized in that the fastening elements (33, 34) comprise spokes (33) extending radially inwardly from the inner cylinder (21) and a hub (34) carried by the spokes (33) and secured to the driving rod (35).

3. Gas-blast switch according to claim 2, characterized in that the outer cylinder (17), the annular bottom (22), the inner cylinder (21), the spokes (33) and the hub (34) are integrally formed as one piece.

4. Gas-blast switch according to claim 1, characterized in that each column (27) comprises an electrically conductive outer sleeve (29) which is fixed by means of a set bolt (30) between the pump piston (24) and a stationary connecting piece (28).

## Revendications

1. - Disjoncteur à gaz comprimé comportant un élément de contact (16) mobile pourvu d'un passage axial (15) et une buse soufflante (14) entourant ce contact et se déplaçant avec lui, laquelle, en position fermée, est fermée par un élément de contact fixe (11) en prise avec l'élément de contact mobile (16), et est reliée, du côté entrée, à une chambre de pompe (23) pouvant être mise sous pression lors d'une course de mise hors circuit, laquelle chambre, de son côté, est réalisée en forme de volume annulaire et est délimitée par un cylindre intérieur (21) portant l'élément de contact mobile (16) et entourant un conduit de soufflage (32), ainsi que par un cylindre extérieur (17) portant la buse soufflante, les deux cylindres (17, 21) pouvant être déplacés par l'intermédiaire d'un piston de pompe (24) annulaire soutenu in situ et étant reliés ensemble exclusivement à leurs extremités opposées à la buse soufflante (14), par un fond annulaire (22), dans lequel se trouvent au moins deux alésages (26) dans chacun desquels s'étend une colonne (27) ancrée in situ, soutenant le piston de pompe (24), caractérisé en ce que chaque alésage (26) est pourvu d'un contact à frottement électrique (31) qui entoure la colonne (27) électriquement conductrice, et le conduit de soufflage (32) est continu dans le sens axial et est traversé radialement par des éléments de fixation (33, 34) qui couplent le cylindre intérieur (21) à une tige d'entraînement (35).

2. - Disjoncteur à gaz comprimé selon la revendication 1, caractérisé en ce que les éléments de fixation (33, 34) comportent des nervures (33) s'étendant radialement du cylindre intérieur (21) vers l'intérieur et un moyeu (34) porté par les nervures, qui est fixé de son côté à la tige d'entraînement (35).

3. - Disjoncteur à gaz comprimé selon la revendication 2, caractérisé en ce que le cylindre extérieur (17), le fond annulaire (22), le cylindre intérieur (21), les nervures (33) et le moyeu (34) sont réalisés d'une seule pièce.

4. - Disjoncteur à gaz comprimé selon la revendication 1, caractérisé en ce que chaque colonne (27) comporte une gaine extérieure électriquement conductrice (29) qui est serrée entre le piston de pompe (24) et une pièce de raccordement fixe (28) au moyen d'un boulon d'assemblage (30).
